# EUROPÄISCHE PATENTSCHRIFT

(11) **EP 1 131 498 B1**
(45) Veröffentlichungstag und Bekanntmachung des Hinweises auf die Patenterteilung: **18.09.2002**
(21) Anmeldenummer: 99952209.7
(22) Anmeldetag: 08.11.1999
(51) Int. Cl.: E02D 29/02

(54) **STÜTZWANDANORDNUNG**
SUPPORT WALL SYSTEM
ENSEMBLE PAROI DE SOUTENEMENT

(30) Priorität: 20.11.1998 CH 232798
(43) Veröffentlichungstag der Anmeldung: 12.09.2001
(73) Patentinhaber: SYTEC Bausysteme AG, 3172 Niederwangen (CH)
(72) Erfinder: VON KÄNEL, Hans, Rudolf, CH-3173 Oberwangen (CH)
(74) Vertreter: Schmauder, Klaus Dieter
(86) Internationale Anmeldenummer: CH9900525
(87) Internationale Veröffentlichungsnummer: WO00031350

(56) Entgegenhaltungen:
- EP-A- 0 574 233
- EP-A- 0 872 597
- WO-A-97/43489

## Beschreibung

Die vorliegende Erfindung betrifft eine Stützwandanordnung gemäss dem Oberbegriff des unabhängigen Anspruches 1, welche Stützwandanordnung zur Befestigung von Böschungen und Steilhängen mittels rechteckig geformten Elementen, umfassend ein Bodenelement, ein Frontelement, ferner mit einer das Bodenelement überdeckenden, bzw. das Frontelement hinterliegenden Armierung, um so auf dem Bodenelement aufliegend als Erdarmierung und über dem aufgeschütteten Erdreich als Rückverankerung zu dienen, wobei das hinter dem Frontelement befindliche Teil der Armierung zur Begrünung dienen kann.

Bei Hang- und/oder Böschungsbefestigungen ist es schon seit längerer Zeit bekannt, unter Verwendung der bekannten Armierungsnetze für Betonarbeiten die Böschungsfront zu haltern, um diese möglichst ausgeglichen und gerade verlaufend herzustellen. Damit solche Stahldrahtnetze dem Druck des dahinter befindlichen Erdreichs standhalten können, hat sich gezeigt, dass diese Netze so zu biegen sind, dass eine Bodenpartie und eine Böschungspartie entsteht, wobei der durch diese beiden Partien eingeschlossene Winkel meist zwischen 45° und nahezu 90° liegt. Je grösser aber dieser Winkel ist, desto grösser ist der Druck des Erdreichs auf die Böschungspartie. Um diesem standzuhalten, wurde die Böschungspartie mittels Verstrebungen zwischen dieser und der Bodenpartie während des Einbaus gestützt und nach deren Auffüllung zurückgezogen.

Allen diesen bekannten Arten von Stützwänden ist gemeinsam, dass das der Böschungspartie zugeordnete Frontelement in einem Winkel zum Bodenelement steht und als Rückhaltewand nach der Sichtseite hin eine Bepflanzung bzw. eine Begrünung ermöglicht und natürlich das dahinter aufgeschüttete Erdreich zurückhält. Bisher ist es auch bekannt, ein solches Stützgerüst aus Frontelement und Bodenelement einstückig aus einem Stahldrahtnetz durch Biegung herzustellen und vorgebogen auf den Bauplatz zu transportieren. Bei anderen Bauarten der Befestigung werden Körbe aus ebensolchen Stahldrahtnetzen vorgeformt und auf der Baustelle dann mit Steinen gefüllt.

Die Verstrebungen, die zur Stabilisierung dienen, können als einarmige Anker oder als Doppelanker ausgebildet sein. Unter dem Begriff Doppelanker ist eine Verstrebung zu verstehen, bei der ein erster Ankerstab zwischen Bodenelement und Frontelement angeordnet ist und ein zweiter Ankerstab mit einem Ende am ersten Ankerstab und mit dem zweiten Ende ebenfalls am Frontelement befestigt ist, jedoch in einer anderen Höhenlage. Damit kann dem Frontelement auch bei grösserer Höhe noch eine zusätzliche Festigkeit gegeben werden.

An einer solchen aus Stahldrahtnetzen gebildeten Stützwandanordnung ist es nachteilig, dass ein Benutzer, in der Regel ein Bauarbeiter nicht sofort erkennen kann, wie die Stützwandanordnung zu versetzen ist, da er sich überlegen muss, welches Element an welcher Stelle anzuordnen ist. Überdies ist die Grösse eines solchen Stützgerüstes aus einem abgewinkelten Stahldrahtnetz begrenzt, da die Fertigungsbreite der üblichen für Betonarbeiten hergestellten Stahldrahtnetze auf maximal 2,4 m begrenzt ist. Somit darf die aus dem Frontelement gebildete Frontwand höchstens etwa 1,2 m hoch sein. Ferner sind die Lagerhaltung und der Transport solcher dreidimensional geformter Stützgerüste umständlich und platzraubend.

Aus der EP 0 574 233 A ist eine Stützwandanordnung der eingangs genannten Art bekannt, bei der die Front- und Bodenelemente einzeln hergestellt und an der Baustelle mittels vorgefertigter Bügel zusammengesteckt werden. Nachteilig ist es, dass bei den naturgemäss starren Bügeln eine Winkeleinstellung nicht möglich ist. Ausserdem weisen das Frontelement und das Bodenelement sowie der Bügel relativ komplizierte Verbindungsmittel auf. Ferner sind die Bestandteile Einzelteile eines Bausatzes. Bei dem rauhen Baustellenbetrieb kann ein einzelner Bestandteil leicht verloren gehen, wodurch der ganze Bausatz unbrauchbar wird.

Demgemäss ist es eine Aufgabe der Erfindung, eine Stützwandanordnung zu schaffen, mit der sowohl die Herstellung, der Transport, die Lagerhaltung und auch der Einbau auf der Baustelle verbessert sind.

Erfindungsgemäss wird dies gemäss dem kennzeichnenden Teil des unabhängigen Anspruches 1 erreicht, in dem Bodenelement und Frontelement je einzeln hergestellt sind und an je einer ihrer Längskanten mittels Gelenkverbindungen gelenkig miteinander verbunden sind, und dass der Winkel zwischen Bodenelement und Frontelement als Böschungswinkel durch eine Anzahl Verstrebungen, die mindestens an einem Element einhängbar befestigt sind, starr festgestellt ist. Diese Ausbildung erlaubt es, die Frontelemente und die Bodenelemente in unterschiedlichen insbesondere grösseren Dimensionen als bisher üblich herzustellen, wobei für jedes Element beispielsweise ein handelsübliches Stahldrahtnetz bis zu 2,4 m Fertigungsbreite verwendet werden kann, so dass höhere Frontelemente und grössere Bodenelemente möglich sind. Durch die gelenkige Verbindung der Front- und der Bodenelemente können dies flach zusammengelegt werden, wodurch die Lagerhaltung und der Transport wesentlich vereinfacht wird. Diese Ausbildung erlaubt es insbesondere auch, die Armierung bereits vor dem Zusammenlegen bestimmungsgemäss am Bodenelement und am Frontelement des Stützgerüstes anzuordnen, so dass der Benutzer, d.h. der Bauarbeiter einfacher erkennen kann, wie die Stützwandanordnung anzuordnen und zu handhaben ist. Die Verstrebungen können am Bodenelementen angelenkt sein. Vorteilhafter ist es jedoch, wenn die Verstrebungen mit dem Frontelement gelenkig verbunden und am Bodenelement einhängbar ausgebildet sind. Durch die Einhängbarkeit ergibt sich der Vorteil, dass durch Verändern der Einhängung der Böschungswinkel eingestellt werden kann.

Vorteilhafte Ausgestaltungen sind in den abhängigen Ansprüchen angegeben.

Nachfolgend werden Ausführungsbeispiele der Erfindung anhand einer Zeichnungen erläutert. Die Zeichnungen zeigen:
- Figur 1: eine perspektivische Ansicht eines Ausschnittes aus einer erfindungsgemässen Stützwandanordnung;
- Figur 2: eine Seitenansicht des Boden- und Frontelementes im zusammengelegten, das heisst gefalteten Zustand;
- Figur 3: dieselbe Seitenansicht wie in Figur 2 in einer Zwischenlage beim Aufstellen der Stützwandanordnung;
- Figur 4: dieselbe Seitenansicht wie in Figur 2 und 3 mit der Stützwandanordnung in fertig aufgestelltem Zustand;
- Figur 5: eine Variante der Stützwandanordnung mit einer Betonwand als Frontelement, die am Bodenelement angelenkt ist;
- Figur 6: eine weitere Variante der Stützwandanordnung mit einem mit Steinen gefüllten Korb in der Art einer Cabione; und
- Figur 7: eine Variante der Stützwandanordnung, bei der oben am Frontelement noch ein weiteres Stahldrahtnetz angelenkt ist.

Der Ausschnitt der erfindungsgemässen Stützwandanordnung 1 wie in Figur 1 dargestellt, lässt ein Stützgerüst aus einem Bodenelement 2, einem Frontelement 3 und einer Verstrebung in Form eines Ankerstabes 4 und die daran angeordnete Armierung 5 erkennen. Diese Armierung kann beispielsweise ein Geogitter sein. Bodenelement 2 und Frontelement 3 sind je aus einem Stahldrahtnetz gefertigt und entlang einer ihrer Längsseiten gelenkig mittels Gelenkelementen 9 verbunden. Diese Gelenkelemente 9 können in einfachster Art umgebogene Randabschnitte des einen oder des anderen Stahldrahtnetzes sein. Wie sonst üblich, bildet die Armierung 5 auf dem Bodenelement 2 eine Erdarmierung 6 und über dem aufgefüllten Erdreich 7 eine Rückverankerung 8.

Figur 2 zeigt ein Bodenelement 2 und ein Frontelement 3 in zusammengefaltetem Zustand, wie es für die Lagerhaltung und auch insbesondere für den Transport zu Baustellen vorgesehen ist. Figur 3 zeigt eine Zwischenstellung beim Aufstellen des Frontelementes 2 und Figur 4 die fertig aufgestellte Stützwandanordnung 1 mit einem Ankerstab 4 als Verstrebung zwischen Bodenelement 2 und Frontelement 3.

Es kann vorgesehen sein, dass einzelne Drähte bzw. Stäbe 10 des Bodenelementes 2 einen grösseren Durchmesser als die übrigen Drähte bzw. Stäbe 11 haben. Dies zum Zweck, die Last, die vom Frontelement 3 auf die Anker 4 und weiter auf das Bodenelement 2 wirkt, besser aufzunehmen. Die Stäbe unterschiedlicher Durchmesser können auch Hinweise auf verschiedene Böschungswinkel, nämlich 60°, 70° und 80° sein und so dem Benutzer einer solchen Stützwandanordnung ohne grosse Überlegungen die notwendige Einstellung angeben.

Selbstverständlich könnten auch massive Betonelemente 12 gemäss Figur 5 oder Cabione 13 gemäss Figur 6 werkseitig als Frontelemente 3 vorbereitet und gelenkig mit dem Bodenelement 2 verbunden sein und so vom Lager des Eerstellers aus in gefaltetem Zustand, wie in Figur 2 dargestellt, zur Baustelle transportiert werden.

Eine Besonderheit ist in der Variante gemäss Figur 7 gezeigt. So könnte auch an der oberen Längsseite des Frontelementes 3, also gegenüberliegend der Verbindung mit dem Bodenelement 2, mittels einer weiteren gelenkigen Verbindung 14 ein weiteres Stahldrahtnetz 15 angelenkt sein und über dem aufgeschütteten Erdreich 7 liegend eine ebene Fläche bilden, die entweder als Gehweg benützt oder zur Begrünung mittels Sträuchern oder dergleichen bepflanzt werden kann.

Durch die Möglichkeit, die Elemente zusammengefaltet zu lagern und zu transportieren, können alle Stützwandanordnungen werkmässig vorgefertigt und gelagert werden und als Pakete mit der notwendigen Anzahl Anker zur Baustelle transportiert werden. Auch erlaubt dieses System, die Breite der Stahldrahtnetze voll auszunützen und beliebig bis zur üblichen Breite zu verwenden. Dies kann sich nicht nur für ein grösseres Bodenelement sondern auch für eine grössere Bauhöhe vorteilhaft auswirken.

Vorteilhafterweise könnte auch noch eine Raumgittermatte zwischen Frontelement 3 und Armierung 5 eingebaut sein. Wenn hinter eine solche Raumgittermatte ein feiner Humus eingebaut wird, so wird der Druck des dahinter aufgefüllten Materials 7 diese Raumgittermatte gegen das Frontelement 3 drücken und die Stäbe des Stahldrahtnetzes werden wenigstens teilweise umfasst, so dass sie fast vollständig unsichtbar werden. Ausserdem bildet eine solche Raumgittermatte eine bessere Unterlage für eine Begrünung. Anstelle einer solchen Raumgittermatte könnte auch ein Geogitter vorgesehen sein.

## Patentansprüche

1. Stützwandanordnung zur Befestigung von Böschungen und Steilhängen mittels rechteckig geformten Elementen, umfassend ein Bodenelement (2), ein Frontelement (3), ferner mit einer das Bodenelement überdeckenden, bzw. das Frontelement (3) hinterliegenden Armierung (5), um so auf dem Bodenelement (2) aufliegend als Erdarmierung (6) und über dem aufgeschütteten Erdreich (7) als Rückverankerung (8) zu dienen, wobei das Bodenelement (2) und das Frontelement (3) je einzeln hergestellt und an einer Längskante miteinander verbunden sind, **dadurch gekennzeichnet, dass** die Verbindung als Gelenkverbindung (9) ausgebildet ist und dass der Winkel zwischen Bodenelement (2) und Frontelement (3) als Böschungswinkel durch eine Anzahl Verstrebungen (4), die an einem Element angelenkt und am anderen Element einhängbar befestigt sind, starr festgestellt ist.

2. Anordnung nach Anspruch 1, **dadurch gekennzeichnet, dass** sowohl das Bodenelement (2) als auch das Frontelement (3) aus Stahldrahtnetzen hergestellt sind.

3. Anordnung nach Anspruch 1, **dadurch gekennzeichnet, dass** wenigstens das Bodenelement (2) ein Stahldrahtnetz ist und das Frontelement (3) ein für das Aussehen der Stützwand (1) massgebendes Element ist.

4. Anordnung nach Anspruch 3, **dadurch gekennzeichnet, dass** das Frontelement ein aus einem Verbundwerkstoff hergestelltes starres Element ist (Fig. 4 + 5).

5. Anordnung nach Anspruch 4, **dadurch gekennzeichnet, dass** als Verbundwerkstoff eine Betonmischung verwendet ist (Fig. 5).

6. Anordnung nach Anspruch 3, **dadurch gekennzeichnet, dass** das Frontelement (13, Fig. 6) als leerer oder mit Steinbrocken gefüllter aus Stahldrahtnetzen herstellter Korb ist.

7. Anordnung nach einem der Ansprüche 1 bis 6, **dadurch gekennzeichnet, dass** auf der dem Bodenelement (2) abgewandten Längsseite des Frontelementes (3) mit weiteren Gelenkverbindungen (14) ein weiteres Stahldrahtnetz, ähnlich demjenigen für das Bodenelement (2), angelenkt ist.

8. Anordnung nach einem der Ansprüche 1 bis 7, **dadurch gekennzeichnet, dass** die Verstrebungen (4) mit dem Frontelement (3) gelenkig verbunden sind.

9. Anordnung nach einem der Ansprüche 1 bis 8, **dadurch gekennzeichnet, dass** Ankerstäbe als Verstrebungen (4) einarmig sind.

10. Anordnung nach einem der Ansprüche 1 bis 8, **dadurch gekennzeichnet, dass** die Ankerstäbe als Verstrebungen (4) zweiarmig am Frontelement (2) gelenkig angehängt sind.

11. Anordnung nach einem der Ansprüche 1 bis 10, **dadurch gekennzeichnet, dass** jene Drähte eines Stahldrahtnetzes, an denen Verstrebungen (4) angreifen, aus einem dickeren Material bestehen als die übrigen Drähte des Stahldrahtnetzes.

## Claims

1. Supporting wall arrangement for securing banks and steep slopes using rectangularly shaped elements, comprising a base element (2), a front element (3), and also a reinforcement (5) overlapping the base element or located behind the front element (3) so as to act as an earth reinforcement (6) resting on the base element (2) and as a rear anchorage (8) over the area of ground (7) poured on top, the base element (2) and the front element (3) being produced individually and joined together along a longitudinal edge, **characterised in that** the connection is in the form of an articulated joint (9) and the angle between the base element (2) and front element (3) as the angle of slope is rigidly fixed by a number of struts (4) which are jointed to one element and secured to the other element by being suspended therefrom.

2. Arrangement according to claim 1, **characterised in that** both the base element (2) and the front element (3) are made from steel wire netting.

3. Arrangement according to claim 1, **characterised in that** at least the base element (2) is steel wire netting and the front element (3) is an element which determines the appearance of the supporting wall (1).

4. Arrangement according to claim 3, **characterised in that** the front element is a rigid element made from a composite material (Figs. 4 & 5).

5. Arrangement according to claim 4, **characterised in that** a concrete mixture is used as the composite material (Fig. 5).

6. Arrangement according to claim 3, **characterised in that** the front element (13, Fig. 6) is a basket made of steel wire netting which may be empty or filled with broken masonry.

7. Arrangement according to one of claims 1 to 6, **characterised in that** another piece of steel wire netting, similar to that used for the base element (2), is jointed to the longitudinal side of the front element (3), remote from the base element (2), by additional articulated joints (14).

8. Arrangement according to one of claims 1 to 7, **characterised in that** the struts (4) are jointed to the front element (3).

9. Arrangement according to one of claims 1 to 8, **characterised in that** tie rods acting as struts (4) are one-armed.

10. Arrangement according to one of claims 1 to 8, **characterised in that** the tie rods acting as struts (4) are suspended from the front element (2) by two-armed articulation thereon.

11. Arrangement according to one of claims 1 to 10, **characterised in that** the particular wires of a piece of steel wire netting on which struts (4) engage are made of a thicker material than the other wires of the steel wire netting.

## Revendications

1. Ensemble de paroi de soutènement pour fixer des talus et des pentes raides à l'aide d'éléments de forme rectangulaire, comprenant un élément de sol (2), un élément frontal (3) et une armature (5) recouvrant l'élément de sol ou venant derrière l'élément frontal (3), pour servir d'armature pour la terre (6) en s'appuyant sur l'élément de sol (2) et servir d'ancrage de retenue (8) par la partie de terre (7), l'élément de sol (2) et l'élément frontal (3) étant fabriqués séparément et étant reliés l'un à l'autre par une arête longitudinale,
**caractérisé en ce que**
la liaison est réalisée sous la forme d'une liaison articulée (9) et l'angle entre l'élément de sol (2) et l'élément frontal (3) est fixé rigidement comme angle de talus par un certain nombre d'étançons (4) articulés à un élément et fixés par accrochage à l'autre élément.

2. Ensemble selon la revendication 1,
**caractérisé en ce qu'**
à la fois l'élément de sol (2) et l'élément frontal (3) sont des treillis de fils d'acier.

3. Ensemble selon la revendication 1,
**caractérisé en ce qu'**
au moins l'élément de sol (2) est un treillis de fil d'acier et l'élément frontal (3) est un élément déterminant pour l'aspect de la paroi d'appui (1).

4. Ensemble selon la revendication 3,
**caractérisé en ce que**
l'élément frontal est un élément rigide fabriqué en une matière composite (fig. 4 et 5).

5. Ensemble selon la revendication 4,
**caractérisé en ce que**
la matière composite est un mélange de bétons (fig. 5).

6. Ensemble selon la revendication 3,
**caractérisé en ce que**
l'élément frontal (13, fig. 6) est un panier fabriqué en un filet de fils d'acier, vide ou rempli de morceaux de rochers.

7. Ensemble selon l'une quelconque des revendications 1 à 6,
**caractérisé en ce que**
le côté longitudinal de l'élément frontal (3) à l'opposé de l'élément de sol (2) est articulé par d'autres liaisons articulées (14) à un autre treillis en fils d'acier analogue à celui de l'élément de sol (2).

8. Ensemble selon l'une quelconque des revendications 1 à 7,
**caractérisé en ce que**
les étançons (4) sont reliés de manière articulée à l'élément frontal (3).

9. Ensemble selon l'une quelconque des revendications 1 à 8,
**caractérisé en ce que**
des tiges d'ancrage sont utilisées comme étançons (4) à un bras.

10. Ensemble selon l'une quelconque des revendications 1 à 8,
**caractérisé en ce que**
les tiges d'ancrage comme étançons (4) sont accrochées de manière articulée par deux bras à l'élément frontal (2).

11. Ensemble selon l'une quelconque des revendications 1 à 10,
**caractérisé en ce que**
les fils d'un treillis de fils de fer reliés aux étançons (4) sont en un matériau plus épais que les autres fils du treillis en fils de fer.
